# EUROPÄISCHE PATENTSCHRIFT

(11) **EP 0 492 299 B1**
(45) Veröffentlichungstag und Bekanntmachung des Hinweises auf die Patenterteilung: **19.02.1997**
(21) Anmeldenummer: 91121308.0
(22) Anmeldetag: 12.12.1991
(51) Int. Cl.: F42B 23/24

(54) **Mine mit einer Verlegeeinrichtung für eine Sensorleitung**
Mine having a device for the laying of sensor line
Mine comportant un dispositif de pose pour un fil senseur

(30) Priorität: 24.12.1990 DE 4041767
(43) Veröffentlichungstag der Anmeldung: 01.07.1992
(73) Patentinhaber: Dynamit Nobel GmbH Explosivstoff- und Systemtechnik, 53840 Troisdorf (DE)
(72) Erfinder: de la Haye, Johannes, W-5067 Kürten 2 (DE); Strack, Franz, W-5000 Köln 91 (DE)

(56) Entgegenhaltungen:
- EP-A- 0 389 852
- DE-A- 1 800 121
- DE-C- 3 713 424
- FR-A- 2 478 809

## Beschreibung

Die Erfindung betrifft eine Mine gemäß dem Oberbegriff des Patentanspruchs 1.

Derartige Minen sind beispielsweise als Wurfminen aus der DE 37 13 424 C1 bekannt. Sie werden über dem Zielgebiet aus Flugkörpern ausgestoßen und mit Hilfe von Aufrichtelementen, die erst in Funktion treten, wenn die Mine auf dem Geländeboden zur Ruhe gekommen ist, in eine mehr oder weniger vertikale Position aufgerichtet.

Diese Minen in Lauerstellung sollen von dem zu bekämpfenden Objekt (meist einem Panzer) ausgelöst werden, wozu Sensoren, bevorzugt wenigstens eine im Gelände verlegte Sensorleitung, mit einer Auswerteschaltung in der Mine erforderlich sind. Unter Sensorleitung wird im folgenden ein aktives oder passives Element verstanden. Aktive Elemente wie Lichtleitkabel oder Piezokabel erzeugen ein Signal zur Auslösung der Mine, wenn sie von einem Fahrzeug überrollt werden. Passive Sensorleitungen oder Sensordrähte übertragen bei Kontakt mit dem Fahrzeug eine Zugspannung auf einen an der Mine befestigten Schalter. Sensorleitungen werden insbesondere bei den sogenannten Flächenverteidigungsminen benötigt, die im Gegensatz zu den klassischen Minen vor ihrer Auslösung eine zur Bekämpfung des Objektes günstige Position einnehmen, wobei sie sich in der Regel dem Objekt aktiv nähern und es vorzugsweise von oben her bekämpfen.

Das Auswerfen und Verteilen der Sensorleitungen muß automatisch und mit hoher Zuverlässigkeit erfolgen. Gemäß der DE-C-37 13 424 ist dazu die Ausstoßvorrichtung oder Verteileinrichtung in das Gehäuse der Mine integriert. Dabei wird relativ viel Platz benötigt, da sie unter einem Winkel von etwa 45° zur Minenachse geneigt angeordnet werden muß, um die Sensorleitung unter diesem Winkel ausstoßen zu können und damit die größte Reichweite zu erzielen. Je tiefer dabei die Ausstoßvorrichtung innerhalb des Minengehäuses angeordnet ist, desto größer muß die Energie für das Ausstoßen sein, damit die Sensorleitung auch noch durch Bewuchs des Geländes hindurch sicher ausgestoßen und verteilt werden kann. Die in einer Feder gemäß der DE-C-37 13 424 gespeicherte Energie reicht dazu oft nicht aus.

Aus der EP-A-0 389 852 ist weiterhin eine Mine bekannt, bei der die Verlegeeinrichtung für die wenigstens eine Sensorleitung an Standbeinen der Mine bzw. innerhalb deren Gehäuses angordnet ist. In beiden Fällen ist der dafür erforderliche Raumbedarf unerwünscht groß.

Der Erfindung liegt die Aufgabe zugrunde, bei einer Mine entsprechend dem Oberbegriff des Patentanspruchs 1 die Zuverlässigkeit der Verteilung der wenigstens einen Sensorleitung zu erhöhen, den Raumbedarf für die Verlegeeinrichtung möglichst klein zu halten, um den vorgegebenen Raum des Minengehäuses für andere Zwecke nutzen zu können, und Abdichtprobleme am Minengehäuse zu vermeiden.

Diese Aufgabe wird entsprechend dem Kennzeichen des Patentanspruchs 1 gelöst. Durch die erfindungsgemäße Maßnahme, die wenigstens eine mehrere Verlegeeinrichtung in ihrer Ausgangsposition an der Oberseite des Minengehäuses anliegend anzuordnen, ist es in vorteilhafter Weise möglich, den Raumbedarf für den gesamten Wirkkörper während der Lagerung und dem Transport z.B. in einem Flugkörper möglichst klein zu halten. Die Verteileinrichtung wird erst später, und zwar spätestens nachdem die Mine ihre vorgegebene Position im Gelände eingenommen hat, in ihre Wirkposition überführt und in dieser z.B. durch eine Verriegelung fixiert. Dieser Wechsel von der Ausgangs- in die Wirkposition der Verlegeeinrichtung kann z.B. mit Hilfe von vorgespannten Federelementen oder pyrotechnischen Kraftelementen verfolgen, die durch bekannte Auswerte- und Schalteinrichtungen in der Mine in Funktion gesetzt werden.

Dabei stehen dann die Achse der Verlegeeinrichtung und des Minengehäuses bei dichtester Anordnung in der Ausgangsposition zumindest im wesentlichen senkrecht aufeinander. Die Verlegeeinrichtung ist zumindest näherungsweise rotationssymmetrisch ausgebildet, wobei ihre axiale Ausdehnung größer als ihre radiale ist. Die maximale axiale Ausdehnung der Verlegeeinrichtung ist nicht größer als der Durchmesser des Minengehäuses.

Gemäß einem weiteren im Anspruch 2 angegebenen Vorschlag der Erfindung ist vorgesehen, an der Oberseite des Gehäuses der Mine mehrere, insbesondere fünf, Verlegeeinrichtungen anzuordnen. Damit ist bei - in Umfangsrichtung betrachtet - dichtester Anordnung der Verlegeeinrichtungen eine optimale Ausnutzung des für diese zur Verfügung stehenden Raumes möglich. Die Verlegeeinrichtungen sind dabei an einer Befestigungseinrichtung, die an der Oberseite des Minengehäuses zentral angeordnet ist, verschwenkbar angelenkt.

Zum Verteilen oder Auslegen der wenigstens einen Sensorleitung im Gelände kann vorgesehen werden, die Verlegeeinrichtung mit Hilfe einer druckgaserzeugenden Ladung von der Mine unter etwa 45° nach oben gerichtet wegzubefördern. Bevorzugt statt dessen ist jedoch die Ausbildung gemäß Anspruch 3. Mit Hilfe eines solchen rotationssymmetrisch ausgebildeten Zugtriebwerkes wird ein besonders gleichmäßiges und sanftes Verlegen der Sensorleitung auch über größere Entfernungen hinweg erreicht, indem die Sensorleitung unter der Wirkung der Zugkraft des Raketentriebwerkes geordnet von ihrem Spulenwickel abgezogen wird. Dabei ist das freie Ende der Sensorleitung mit der ihr zugeordneten Auswerteeinrichtung in dem Minengehäuse fest verbunden. Sowohl die pyrotechnische Druckgaseinrichtung als auch der Raketenmotor werden durch entsprechende Signale von der Auswerte- und Schalteinrichtung innerhalb der Mine ausgelöst, nachdem diese ihre vorgegebene Position auf dem Geländeboden eingenommen hat. Gemäß Anspruch 4 ist es bei der Anordnung von mehreren Verlegeeinrichtung an der Oberseite des Minengehäuses weiterhin vorteilhaft, die Oberseite des Zugtriebwerkes gewölbt auszubilden, so daß die Gesamtheit aller Verlegeeinrichtungen in ihrer Wirkposition eine gewölbte Fläche ähnlich den bekannten ausgestllten Abdeckhauben von Hohlladungsminen bilden. Damit wird zuverlässig vermieden, daß bei dem bevorzugten Verlegen der Mine aus der Luft diese nach ihrem Auftreffen auf dem Geländeboden auf ihrem Kopf, d.h. der Oberseite des Gehäuses zu stehen kommt. Statt dessen nimmt die Mine dann in gewollter Weise eine Seitenlage ein und wird mit Hilfe von bekannten Aufrichtelemeten, wie sie z.B. in der DE-C-18 00 121 beschrieben sind, in ihre definierte Position zur Bekämpfung von Objekten aufgerichtet.

Im Hinblick auf möglichst große Verlegeweiten der Sensorleitungen ist - wie bereits angegeben - deren Ausstoß unter etwa 45° gegenüber der vertikalen Minenlängsachse üblich. Um diesen definierten "Abgang" der wenigstens einen Verlegeeinrichtung von dem Minengehäuse noch weiter zu fördern, erweist sich die Ausbildung gemäß Anspruch 5 als vorteilhaft. Diese Abschußführung gewährleistet gerade in der Anfangsphase der Bewegung der Verteileinheit deren definierte Richtung. Gemäß Anspruch 6 ist weiterhin vorgesehen, die Überführung der einen oder mehreren Verlegeeinrichtungen in ihre Wirkposition nicht mittels zusätzlicher Feder- oder pyrotechnischer Kraftelemente vorzunehmen, sondern mittels der Zugkraft eines Bremsfallschirms einer aus der Luft zu verteilenden Mine, wenn sich dieser nach dem Ausstoß der Mine aus dem Flugkörper entfaltet.

Die Mine mit der erfindungsgemäßen wenigstens einen Verlegeeinrichtung weist vorzugsweise eine ringförmige kardanische Aufhängung für das Minengehäuse auf, an der die Aufrichtelemente angelenkt sind. Damit ist gewährleistet, daß die Mine auch bei unebenen Geländeboden mit ihrer Längsachse senkrecht ausgerichtet ist, so daß die bevorzugte Verlegung der Sensorleitung unter einem Winkel von etwa 45° zur Vertikalen gewährleistet ist. Die Verlegeeinrichtung ist bevorzugt beim Aufschlag der Mine auf dem Geländeboden im Unterschied zu den bekannten Aufrichtelementen bereits in ihrer Wirkposition. Sofern dabei eine aerodynamische Bremseinrichtung, insbesondere ein Fallschirm, vorgesehen ist, um eine zu harte Landung der Mine aus der Luft zu vermeiden, wird diese in bekannter Weise bei oder nach dem Bodenaufschlag von der Mine abgetrennt, so daß das Verlegen der Sensorleitung durch die Bremseinrichtung nicht beeinträchtigt wird.

Die Erfindung ist in der Zeichnung in einem Ausführungsbeispiel dargestellt und wird daran noch weiter erläutert. Es zeigen in schematischer Darstellung
- Fig. 1: eine im Gelände aufgerichtete Mine mit Verlegeeinrichtung,
- Fig. 2: eine Verlegeeinrichtung im Längsschnitt und
- Fig. 3 bis Fig. 6: aufeinanderfolgende Phasen beim Verteilen einer Mine aus der Luft.

Die in den Figuren gezeigte Mine ist für die selbstätige Bekämpfung von am Geländeboden befindlichen Objekten aus der Luft ausgelegt. Sie wird dazu im Gelände mit Hilfe von Aufrichtelementen und vorzugsweise einer kardanischen Aufhängung so ausgerichtet, daß sie mit ihrer Oberseite nach oben weist und die Längsachse der Mine vertikal ausgerichtet ist. Sobald in dieser Lauerstellung über die wenigstens eine Sensorleitung Signale empfangen werden, die von den zu bekämpfenden Objekten stammen können, wird die vertikal ausgerichtete Mine mit Hilfe eines besonderen Raketenantriebs in eine Höhe von einigen 100 Metern gebracht. Die an einem Fallschirm herabsinkende Mine überstreicht dann bei Ausführung einer Drehbewegung mit Hilfe eines besonderen geneigt zur Längsachse wirkenden Ortungssensors spiralförmig den Bodenbereich und zündet die in gleicher Weise ausgerichtete Ladung der Mine bei Erkennung des zu bekämpfenden Objektes.

Die in Fig. 1 gezeigt Mine 1 weist das Gehäuse 2 mit darin befindlicher Wirkladung, das Raketentriebwerk 3 zur Beschleunigung der Mine nach oben und ihrer Abbremsung im Gipfelbereich, die oberhalb des Schwerpunktes S der Mine 1 angeordnete kardanische Aufhängung 4, die Verlegeeinrichtung 5 mit der Sensorleitung 6 und dem Aufnahmegehäuse 7 nebst Raketentriebwerk 8 auf. Mit den Aufrichtelementen 9 stützt sich die Mine 1 auf dem Geländeboden 10 ab, wobei sie mit ihrer Oberseite 11 nach oben zeigt und ihre Längsachse 12 vertikal ausgerichtet ist. In der linken Hälfte der Fig. 1 ist abweichend von dem Regelfall die Verlegeeinrichtung 5 noch in ihrer Ausgangsposition gezeigt, in der sie dicht an der Oberseite 11 des Gehäuses 2 der Mine 1 anliegt. Sie ist dabei an der zentralen Befestigungseinrichtung 15 an der Oberseite 11 verschwenkbar angebracht. Die Sensorleitung 6 ist mit ihrem einen Ende 6' in das Minengehäuse hineingeführt und mit der entsprechenden Auswerte- und Schalteinrichtung fest verbunden. Diese Darstellung, d.h. Verlegeeinrichtung 5 noch in ihrer Ausgangsposition bei bereits auf dem Geländeboden positionierter Mine, entspricht insofern nicht dem Regelfalle, als bevorzugt noch vor dem Aufschlag der Mine 1 auf dem Geländeboden 10 die Verlegeeinrichtungen in ihre Wirkposition überführt sind. Dies ist in der rechten Hälfte der Fig. 1 zu erkennen, die den hinteren Teil der Verlegeeinheit 5 mit daran angeordneter Abschußführung 16 zeigt, von der sich bereits das Aufnahmegehäuse 7 unter der Zugwirkung des Raketentriebwerks 8 gelöst hat, wobei die im Aufnahmegehäuse 7 als Spulenwickel angeordnete Sensorleitung 6 von dieser abgewickelt und von dem Zugtriebwerk 8 hinter sich her gezogen wird. Das für die Anzündung des Raketenmotors 8, einem Kleintriebwerk, erforderliche Zündsignal von der Zünderlogik in der Mine 1 kann entweder direkt nach dem Aufrichten der Mine 1 abgegeben werden oder aber auch erst bei der Erfassung eines sich annähernden zu bekämpfenden Objektes mit Hilfe eines besonderen Wecksensors.

Die in Fig. 2 gezeigte Verlegeeinrichtung 5 für die Sensorleitung 6 weist das im wesentlichen hohlzylindriche Aufnahmegehäuse 7 sowie den als Kleintriebwerk ausgelegten Raketenmotor 8 auf. Die Abschußführung 16 ist hier hülsenförmig ausgebildet und einstückig mit dem Basisteil 17 verbunden, das zur schwenkbaren Befestigung der Verlegeeinrichtung 5 an der Befestigungseinrichtung 15 dient. Das Aufnahmegehäuse 7 weist an seinem dem Basisteil 17 zugewandten Ende einen Boden 7' auf, der eine kreisscheibenförmige Ausnehmung aufweist mit einem Innendurchmesser entsprechend dem Außendurchmesser der hülsenförmigen Abschußführung 16, so daß bei Zündung des Raketenmotors 8 die Verlegeeinheit 5 mit ihrem Aufnahmegehäuse 7 einwandfrei auf der Abschußführung 16 geführt und in der zeichnerischen Darstellung nach links abgezogen wird. Innerhalb des Aufnahmegehäuses 7 ist der Spulenwickel 18 aus der aufgewickelten Sensorleitung 6 nur andeutungsweise dargestellt. Die Sensorleitung 6 ist mit ihrem innerhalb der Verlegeeinrichtung 5 befindlichen Ende mit dieser fest verbunden und mit ihrem anderen Ende über die Durchbrechung 19 im Boden 7' des Aufnahmegehäuses heraus und zum Gehäuse 2 der Mine 1 hin geführt. Das Gehäuse 20 des Raketenmotors 8 ist mit dem Aufnahmegehäuse 7 über die Schraubverbindung 21 verbunden. Innerhalb des Gehäuses 20 ist das von der Zünderlogik der Mine auslösbare Anzündelement 22, die Anzündmischung 23 und der Treibsatz 24 angeordnet. Auf der zum Basisteil 17 hin weisenden Unterseite des Gehäuses 20 ist dieses mit den kranzförmig angeordneten Düsen 25 versehen. Die andere, vom Aufnahmegehäuse 7 abgewandte Seite des Raketenmotors ist als kugelschalenförmig gewölbte Oberfläche 26 ausgebildet. Die mit dem Aufnahmegehäuse 7 einstückig verbundene Öse 27 dient zur Befestigung einer Leine des Fallschirms, wie es anhand der nachfolgenden Figuren noch näher erläutert wird.

Das Aufnahmegehäuse 7 ist hier in seinem hinteren dem Bodenteil 7' zugewandten Bereich kegelstumpfförmig ausgebildet, um abweichend von der Darstellung in Fig. 1 mehrere, vorzugsweise fünf, Verlegeeinrichtungen an der Obersetie 11 der Mine 1 in dichtester "Packung" in der Ausgangsposition anordnen zu können und so bei geringster Minenhöhe eine optimale Anzahl von Sensorleitungen mit entsprechenden Verteilrichtungen unterbringen zu können. Damit ist erreicht, daß diese Minen bei der Lagerung und z.B. ihrem Transport mittels eines Flugkörpers ein vergleichsweise kleines Volumen einnehmen und nach der Positionierung im Gelände dennoch die optimale Verteilung der Sensorleitungen gewährleistet ist. Die Weite der Verlegung der Sensorleitungen 6 wird dabei durch die Konfiguration des Treibsatzes 24 und dem dafür verwendeten Treibstofftyp eingestellt.

Gemäß Fig. 3 gleitet die aus einem rohrartigen Transportbehälter, z.B. dem Trägerteil einer Rakete, in der Luft ausgestoßene Mine 1 an dem Fallschirm 28 hängend zu Boden. Der Fallschirm 28 greift dabei über die Leine 29, welche durch die Öse 27 der Verteileinheit 5 hindurchgeführt ist, an dieser an und hat die Verteileinheit 5 bereits um etwa 45° aufgerichtet, d.h. in ihre Wirkposition gebracht.

Fig. 4. zeigt die Mine 1 in der Seitenlage auf dem Geländeboden 10. Der Fallschirm 28 hat sich dabei bereits in bekannter Weise von der Mine 1 gelöst und entfernt. Die in der Wirkposition befindlichen Verteileinrichtungen 5, von denen hier zur Vereinfachung der zeichnerischen Darstellung nur zwei gezeigt sind, bilden an der Oberseite der Mine 1 eine haubenförmige Abrollfläche, die es verhindert, daß die Mine mit ihrem kopfseitigen Ende auf dem Geländeboden 10 zu stehen kommt, da dann ein Aufrichten mit den bekannten Aufrichteinrichtungen in die gewollte vorgegebene Position, d.h. mit der Kopfseite nach oben weisend, nicht mehr möglich wäre.

In Fig. 5 ist die Mine 1 in der gewollten vorgegebenen Position, d.h. in vertikaler Anordnung und mit der Kopfseite nach oben zeigend, zu erkennen. Mit Hilfe der kardanischen Aufhängung 4, an welcher die Aufrichtelemente 9 angelenkt sind, nimmt die Mine 1 diese Position auch bei unebenem Geländeboden 10 ein.

Wenn der Aufrichtvorgang abgelaufen ist, werden entsprechend Fig. 6 alle Sensorleitungen 6, jeweils von einem Raketenmotor 8 gezogen, gleichzeitig und definiert in verschiedene Richtungen verteilt. Die Anfangsneigung der Raketenmotore 8 beträgt dabei etwa 45° gegenüber der Vertikalen.

Sofern die Verlegeeinrichtungen der Oberseite der Mine 1 angebracht sind, ist eine Behinderung durch Bewuchs im Gelände beim Verlegen der Sensorleitungen am kleinsten. Nach dem Verlegen der Sensorleitungen 6 ist die Höhe der Mine 1 und damit auch ihre Radarsignatur verringert. Weiterhin ist auch die Startmasse für das Retroraketentriebwerk 3 der Mine 1 reduziert, indem beim Starten die Sensorleitungen 6 mit Aufnahmegehäuse 7 und Kleintriebwerk 8 abgetrennt werden. Schließlich ist die Ausführung des Minengehäuses einfacher, da praktisch keine Abdichtprobleme auftreten.

## Patentansprüche

1. Mine (1) mit einem Gehäuse (2) mit einer Unterseite und einer Oberseite (11), dem wenigstens eine Verlegeeinrichtung (5) für das Verlegen einer Sensorleitung (6), nachdem die Mine (1) im Gelände (10) ihre vorgegebene Position eingenommen hat, zugeordnet ist, wobei sich die Sensorleitung (6) beim Verlegen vom Gehäuse (2) nach oben gerichtet entfernt, **dadurch gekennzeichnet**, daß die Verlegeeinrichtung (5) außerhalb des Gehäuses (2) der Mine (1) auf dessen Oberseite (11) angeordnet ist, in ihrer Ausgangsposition an dieser anliegt und in ihrer Wirkposition unter einem Winkel von etwa 45° von der Oberseite (11) abgespreizt und in dieser Position verriegelt ist.

2. Mine nach Anspruch 1, **dadurch gekennzeichnet**, daß bei einem Gehäuse (2) mit im wesentlichen kreisscheibenförmiger Oberseite (11) mehrere gleichmäßig über den Umfang verteilt angeordnete, in der Aufsicht kreissegmentähnliche Verlegeeinrichtungen (5) vorgesehen sind.

3. Mine nach Anspruch 1 oder 2, **dadurch gekennzeichnet**, daß die Verlegeeinrichtung (5) ein Aufnahmegehäuse für die Unterbringung der vorzugsweise nach Art eines Spulenwickels (18) aufgewickelte Sensorleitung (6) aufweist, das an seinem in der Wirkposition vom Gehäuse (2) der Mine (1) abgewandten Ende mit einem Raketentriebwerk (8) mit einem um das Aufnahmegehäuse (7) herum angeordneten Düsenkranz (25) versehen ist, das nach Inbetriebnahme das Aufnahmegehäuse (7) vom Gehäuse (2) der Mine (1) abzieht und damit auf die mit ihrem einen Ende (6) an der Mine (1) gehaltene Sensorleitung (6) eine Zugkraft ausübt und diese verlegt.

4. Mine nach einem der Ansprüche 2 oder 3, **dadurch gekennzeichnet**, daß das Raketentriebwerk (8) an seiner vom Aufnahmegehäuse (7) abgewandten freien Seite eine kugelschalenförmig gewölbte Oberfläche (26) aufweist, so daß bei in Wirkposition befindlichen Verlegeeinrichtungen (5) diese gemeinsam eine gewölbte Abrollfläche für das Kopfende des Gehäuses (2) der Mine (1) bilden.

5. Mine nach einem der Ansprüche 3 oder 4, **dadurch gekennzeichnet**, daß als Abschußführung (16) für die Verlegeeinrichtung (5) ein mit dem Gehäuse (2) der Mine (1) verschwenkbar verbundener Dorn, Hülse od. dgl. vorgesehen ist, auf den bzw. die das Aufnahmegehäuse (7), vorzugsweise gemeinsam mit dem Spulenwickel (18) der Sensorleitung (6), aufgesteckt ist.

6. Mine nach einem der Ansprüche 1 bis 5, **dadurch gekennzeichnet**, daß die Verlegeeinrichtung (5) unter der Zugkraft einer sich entfaltenden aerodynamischen Bremseinrichtung, vorzugsweise einem Fallschirmm (28), der Mine (1) aus der Ausgangs- in die Wirkposition überführbar ist.

## Claims

1. Mine (1) having a housing (2) with an under side and a top side (11), to which mine is assigned at least one laying arrangement (5) for the laying of a sensor lead (6) after the mine (1) has occupied its predetermined position in the terrain (10), with the sensor lead (6) being moved away on laying from the housing (2) in upwardly directed manner, characterised in that the laying arrangement (5) is arranged outside the housing (2) of the mine (1) on its top side (11), is adjacent the latter in its starting position and is supported in its operating position at an angle of 45° from the top side and is locked into this position.

2. Mine according to claim 1, characterised in that, with a housing (2) with essentially circular disc shaped top side (11); several, in plan view circular segment-like, laying arrangements (5) are provided which are arranged uniformly distributed about the periphery thereof.

3. Mine according to claim 1 or 2, characterised in that the laying arrangement (5) has a take-up housing for the stowing of the sensor lead (6), preferably wound like a coil winding (18), which is provided on its end which, in the operating position, is drawn away from the housing (2) of the mine (1) with a rocket drive mechanism (8) with a nozzle collar (25) arranged around the take-up housing, which rocket drive mechanism the take-up housing (7) from housing (2) of the mine (1) after being put into operation and moreover exerts a traction force on the sensor lead (6) held with its one end (6) onto the mine (1) and lays this out.

4. Mine according to one of claims 2 or 3, characterised in that the rocket engine (8) has on its free side remote from the take-up housing (7) a spherical shell shaped arched surface (26) so that, with laying arrangements (5) located in the operating position, these form together an arched unrolling surface for the head end of the housing (2) of the mine (1).

5. Mine according to one of claims 3 or 4, characterised in that, as firing guide (16) for the laying arrangement (5) there is provided a spindle, cylinder or the like connected in pivotable manner with the housing (2) of the mine (1) and on which the take-up housing (7), preferably together with the coil winding (18) of the sensor lead (6), is mounted.

6. Mine according to claims 1 to 5, characterised in that the laying arrangement (5) is convertible from the starting to the operative position under the traction force of an opening out aerodynamic braking arrangement of the mine (1), preferably a parachute (28).

## Revendications

1. Mine (1) comprenant un boîtier (3) qui présente un côté inférieur et un côté supérieur (11), et auquel est associé au moins un dispositif de pose (5) pour la pose d'un fil senseur (6) après que la mine (1) ait pris sa position prédéterminée sur le terrain (10), le fil senseur (6) s'éloignant du boîtier (3) vers le haut lors de la pose, caractérisée par le fait que le dispositif de pose (5) est disposé à l'extérieur du boîtier (2) de la mine (1) sur le côté supérieur (11) du boîtier, est appliqué contre ledit côté dans sa position de départ, est écarté du côté supérieur (11) sous un angle d'environ 45° dans sa position active et est verrouillé dans cette position.

2. Mine suivant la revendication 1, caractérisée par le fait qu'elle présente un boîtier (2) avec un côté supérieur (11) essentiellement en forme de disque circulaire et qu'elle comprend plusieurs dispositifs de pose (5) ayant en plan une forme semblable à un segment de cercle et répartis uniformément sur le pourtour.

3. Mine suivant la revendication 1 ou 2, caractérisée par le fait que le dispositif de pose (5) présente un boîtier de réception pour le logement du fil senseur (5) enroulé à la manière d'un bobinage (18), lequel boîtier de réception est muni, à son extrémité éloignée du boîtier (2) de la mine (1) en position active, d'un moteur-fusée (8) qui présente une couronne de tuyères (25) entourant le boîtier de réception (7), qui après mise en action retire le boîtier de réception (7) du boîtier (2) de la mine (1) et qui exerce ainsi une force de traction sur le fil senseur (6) dont une extrémité (6) est maintenue sur la mine (1), posant ainsi ce fil senseur.

4. Mine suivant l'une des revendications 2 ou 3, caractérisée par le fait que le moteur-fusée (8) présente, sur son côté libre éloigné du boîtier de réception (7), une surface (26) bombée en forme de calotte sphérique, de sorte que lorsque les dispositifs de pose (5) se trouvent en position active, ils forment ensemble une surface de roulement bombée pour l'extrémité de tête du boîtier (2) de la mine (1).

5. Mine suivant l'une des revendications 3 ou 3, caractérisée par le fait qu'il est prévu, en tant que guide de tir (16) pour le dispositif de pose (5), un mandrin, douille ou élément analogue qui est relié de façon pivotante au boîtier (2) de la mine (1) et sur lequel le boîtier de réception (7) peut être emboîté, de préférence conjointement avec le bobinage (18) du fil senseur (6).

6. Mine suivant l'une des revendications 1 à 5, caractérisée par le fait que le dispositif de pose (5) peut être amené de la position de départ à la position active sous la force de traction d'un dispositif de freinage à déploiement aérodynamique, de préférence un parachute (28) de la mine (1).
